# EUROPÄISCHE PATENTSCHRIFT

(11) **EP 3 511 629 B1**
(45) Veröffentlichungstag und Bekanntmachung des Hinweises auf die Patenterteilung: **20.07.2022**
(21) Anmeldenummer: 19151353.0
(22) Anmeldetag: 11.01.2019
(51) Int. Cl.: F24C 7/08

(54) **VERFAHREN ZUR BESTIMMUNG DER TEMPERATUREMPFINDLICHKEIT EINES GARGUTES SOWIE GARGERÄT**
METHOD FOR DETERMINING THE TEMPERATURE SENSITIVITY OF A COOKED PRODUCT AND COOKING DEVICE
PROCÉDÉ DE DÉTERMINATION DE LA SENSIBILITÉ À LA TEMPÉRATURE D'UN PRODUIT À CUIRE AINSI QU'APPAREIL DE CUISSON

(30) Priorität: 12.01.2018 DE 102018100669
(43) Veröffentlichungstag der Anmeldung: 17.07.2019
(73) Patentinhaber: Rational International AG, 9435 Heerbrugg (CH)
(72) Erfinder: HINCAPIÉ OCAMPO, Diego, 9435 Heerbrugg (CH); LÖW, Florian, 9435 Heerbrugg (CH)
(74) Vertreter: Prinz & Partner mbB

(56) Entgegenhaltungen:
- EP-A1- 2 570 732
- EP-A2- 1 489 361
- EP-A2- 2 026 632
- EP-A2- 2 098 788
- WO-A1-2015/185404
- DE-A1-102007 040 316
- DE-A1-102012 200 295

## Beschreibung

Die Erfindung betrifft ein Verfahren zur Bestimmung der Temperaturempfindlichkeit eines Gargutes in einem Garbehälter sowie ein Gargerät mit einem Garbehälter mit einem Garvolumen, insbesondere einem wannenförmigen Garbehälter.

Bei Gargeräten für die Großgastronomie, wie Restaurants und Kantinen, werden in der Regel große Mengen an Gargütern zubereitet.

Häufig kommen für flüssige Gargüter, wie Wasser, Milch, Suppen oder Eintöpfe, Gargeräte mit beheizbaren Tiegeln, also wannenförmigen Garbehältern zum Einsatz.

Besonders im professionellen Einsatz wird versucht, die Garzeit der Gargüter nach Möglichkeit zu verringern, beispielsweise durch Vergrößerung der Heizleistung. Beim schnellen Erwärmen oder Aufkochen von temperaturempfindlichen Gargütern, wie zum Beispiel Milch oder gebundenen Soßen, kann jedoch das Gargut aufgrund der hohen Heizleistung leicht anbrennen.

Diese Gargüter brennen leicht an, da im Gargut Schichten mit unterschiedlichen Temperaturen entstehen, die beim Erwärmen von wässrigen Gargütern aufgrund der besseren konvektionsbedingten Selbstdurchmischungsfähigkeit nicht vorkommen. Diese Schichten mit verschiedenen Temperaturen führen dazu, dass die Flüssigkeit im direkten Kontakt mit dem Boden anbrennt, und die oberen Schichten nicht erwärmt werden. Durch das Anbrennen wird die Qualität des Gargutes verringert, und gleichzeitig werden die oberen Schichten durch die angebrannte Schicht isoliert, sodass zudem kein Zeitgewinn erreicht werden kann.

Aus der EP 2 026 632 A2 ist ein Verfahren zur Bestimmung der Kerntemperatur eines Garguts während eines Garprozesses in einem Gargerät bekannt. Dabei werden mittels im Gargut angeordneter Temperatursensoren die zeitlichen und örtlichen Temperaturverläufe im Gargut ermittelt.

In der DE 10 2007 040 316 A1 ist ein Verfahren zur Anzeige einer Restgarzeit während eines Garvorgangs in einem Gargerät offenbart, wobei anhand unterschiedlicher Gargut- und/oder Garraumparameter die Restgarzeit berechnet wird.

Ferner sind aus der EP 2 570 732 A1, der EP 2 098 788 A2, der EP 1 489 361 A2 sowie der WO 2015/185404 A1 Verfahren zum Garen eines Garguts in einem Gargerät bekannt. Die Merkmale des Oberbegriffes des Anspruchs 1 sind aus der DE 10 2012 200295 A1 bekannt.

Es ist Aufgabe der Erfindung, ein Verfahren zur Bestimmung der Temperaturempfindlichkeit eines Gargutes sowie ein Gargerät bereitzustellen, das ein Anbrennen der zu garenden Gargüter zuverlässig vermeidet.

Die Aufgabe wird gelöst durch ein Verfahren zur Bestimmung der Temperaturempfindlichkeit eines Garguts in einem Garbehälter mit einem Garvolumen, insbesondere in einem wannenförmigen Garbehälter, mit den folgenden Schritten:
a) Bestimmen wenigstens eines empfindlichkeitsrelevanten Parameters des Gargutes,
b) Vergleichen des wenigstens einen empfindlichkeitsrelevanten Parameters mit wenigstens einem vorbestimmten Schwellwert,
c) Feststellen der Temperaturempfindlichkeit des Gargutes anhand des Ergebnisses des Vergleichs, und
d) Feststellen, ob es sich um ein temperaturempfindliches Gargut (G) handelt oder nicht.

Hierbei ist der wenigstens eine empfindlichkeitsrelevante Parameter die Temperatur, der Temperaturverlauf, die Steigung des Temperaturverlaufs, die Lichttransmission, insbesondere für Infrarotlicht, die Farbe, der Brechungsindex, die Schalldämpfung, insbesondere für Ultraschall, die dielektrische Konstante, die Dichte und/oder die Viskosität des Gargutes ist. Auf diese Weise lässt sich die Temperaturempfindlichkeit sehr schnell bestimmen.

Ferner wird dabei unter einem temperaturempfindlichen Gargut Milch, gebundene Soßen, Suppen, Eintöpfe oder dergleichen verstanden, bei denen aufgrund einer höheren Viskosität oder festen Bestandteile eine Durchmischung und damit der Wärmetransport durch Konvektion eingeschränkt ist im Gegensatz zu Wasser. Bei dem temperaturempfindlichen Gargut handelt es sich also um ein Gargut, das eine geringe konvektionsbedingte Wärmetransportfähigkeit bzw. eine geringe konvektionsbedingte Selbstdurchmischungsfähigkeit hat.

Auf diese Weise ist es für das Gargerät möglich, temperaturempfindliche Gargüter zu erkennen, um das Gargerät so zu steuern, dass das zugeführte Gargut nicht anbrennt. Es wird also eine Eigenschaft des Garguts selbst bestimmt.

Indem festgestellt wird, ob es sich um ein temperaturempfindliches Gargut handelt oder nicht, können die Eigenschaften des Garguts noch genauer bestimmt werden. Zum Beispiel können aufgrund dieser nun bekannten Eigenschaft des Garguts bereits vor dem Auftreten von kritischen Situationen, wie Anbrennen, Maßnahmen ergriffen werden.

Zum Beispiel ist es bei der Zubereitung von Pudding durch das Quellen der Stärke notwendig, die Temperatur am Boden des Garbehälters auch im Vergleich zur Zubereitung von Milch weiter zu verringern.

Vorzugsweise wird wenigstens eine Maßnahme eingeleitet, sofern festgestellt wurde, dass es sich um ein temperaturempfindliches Gargut handelt, um aktiv gegen ein Anbrennen vorzugehen.

Beispielsweise wird als Maßnahme ein Hinweis an den Benutzer ausgeben, ein Rührwerk im Garbehälter aktiviert und/oder die Ansteuerung der Heizvorrichtung in Abhängigkeit der festgestellten Temperaturempfindlichkeit verändert, insbesondere wobei zur Veränderung der Ansteuerung der Heizvorrichtung die Soll-Temperatur der Heizvorrichtung und/oder des Bodens des Garbehälters auf einen Maximalwert begrenzt wird. Dadurch kann ein Anbrennen des Gargutes wirksam verhindert werden.

Der Maximalwert liegt z. B. unterhalb der Anbrenntemperatur des Gargutes.

Der Maximalwert kann schrittweise gesenkt werden. Zum Beispiel wird der Maximalwert gesenkt, wenn der Vergleich erneut durchgeführt wurde und wieder auf ein temperaturempfindliches Gargut hindeutet.

In einer Ausführungsform der Erfindung umfasst das Verfahren die folgenden Schritte:
a) wiederholtes Erfassen von Temperaturwerten des im Garvolumen eingebrachten Garguts an wenigstens einer Stelle des Garvolumens,
b) Ermitteln des wenigstens einen empfindlichkeitsrelevanten Parameters anhand der erfassten Temperaturwerte, wobei der der wenigstens eine empfindlichkeitsrelevante Parameter die Temperatur, der Temperaturverlauf oder die Steigung des Temperaturverlaufs ist, und wobei der empfindlichkeitsrelevante Parameter Informationen über den zeitlichen Verlauf der Temperatur des Gargutes enthält,
c) Vergleichen des wenigstens einen empfindlichkeitsrelevanten Parameters mit einem vorbestimmten Schwellwert oder einem weiteren ermittelten empfindlichkeitsrelevanten Parameter, und
d) Feststellen der Temperaturempfindlichkeit des Gargutes anhand des Ergebnisses des Vergleichs.

Auf diese Weise ist es einfach möglich, die Temperaturempfindlichkeit des Gargutes zu bestimmen.

Dabei wird ein Gargut dann als temperaturempfindliches Gargut erkannt, wenn seine Temperaturempfindlichkeit oberhalb eines vorbestimmen Wertes liegt. Insbesondere wird festgestellt, ob es sich um ein temperaturempfindliches Gargut handelt oder nicht.

Es können mehrere empfindlichkeitsrelevante Parameter ermittelt werden und zur Feststellung herangezogen werden. Dabei können die Parameter unterschiedlich gewichtet werden. Dadurch ist eine sehr genaue Bestimmung der Temperaturempfindlichkeit möglich.

Vorzugsweise ist der empfindlichkeitsrelevante Parameter die Temperatur und/oder die Steigung des Temperaturverlaufs des Gargutes an der wenigstens einen Stelle, wodurch ein technisch leicht zu erhebender Wert verwendet wird.

Für eine einfache Bestimmung der Temperaturempfindlichkeit wird die Steigung mit dem Schwellwert verglichen, und
- falls die erfassten Temperaturwerte im Inneren des Garvolumens erfasst wurden, wird festgestellt, dass es sich um ein temperaturempfindliches Gargut handelt, wenn die Steigung unterhalb des Schwellwertes liegt,
- falls die erfassten Temperaturwerte an einer Begrenzung des Garvolumens, insbesondere am Boden des Garbehälters, erfasst wurden, wird festgestellt, dass es sich um ein temperaturempfindliches Gargut handelt, wenn die Steigung oberhalb des Schwellwertes liegt, und/oder
- es wird festgestellt, dass es sich um ein temperaturempfindliches Gargut handelt, wenn die Steigung für einen bestimmten Zeitraum nahe Null ist, obwohl die gewünschte Zieltemperatur des Gargutes noch nicht erreicht ist.

Dabei kann die Abweichung vom Schwellwert den Grad der Temperaturempfindlichkeit darstellen. Die Schwellwerte können für die verschiedenen Fälle unterschiedlich sein.

Für eine genaue Bestimmung können die Temperaturwerte des Garguts an wenigstens einer ersten Stelle des Garvolumens und einer zweiten Stelle des Garvolumens wiederholt erfasst werden, wobei die erste Stelle im Garbehälter näher am Boden des Garbehälters liegt als die zweite Stelle.

In einer Ausführungsvariante werden bzw. wird für wenigstens einen Zeitpunkt, zu dem die Temperaturwerte erfasst wurden, die Standardabweichung und/oder die Differenz der zu diesem Zeitpunkt an wenigstens der ersten Stelle und der zweiten Stelle erfassten Temperaturwerte gebildet, wobei die Standardabweichung und/oder die Differenz den empfindlichkeitsrelevanten Parameter darstellen bzw. darstellt. Somit lässt sich der empfindlichkeitsrelevante Parameter einfach bestimmen.

Zum Beispiel kann die Standardabweichung und/oder die Differenz zu einem Zeitpunkt mit einer Standardabweichung und/oder Differenz zu einem früheren Zeitpunkt verglichen werden, und es kann festgestellt werden, dass es sich um ein temperaturempfindliches Gargut handelt, wenn sich die Standardabweichung und/oder die Differenz vergrößert haben bzw. hat. Der zeitliche Abstand ist insbesondere vorbestimmt. Auf diese Weise ist eine genaue Bestimmung der Temperaturempfindlichkeit möglich.

In einer Ausgestaltung wird festgestellt, dass es sich um ein temperaturempfindliches Gargut handelt, wenn die Steigung des Temperaturverlaufs an der ersten Stelle größer als die Steigung des Temperaturverlaufs an der zweiten Stelle ist, insbesondere um mindestens einen bestimmten Betrag. Auf diese Weise kann frühzeitig erkannt werden, ob sich Schichten mit unterschiedlichen Temperaturen bilden.

Zum Beispiel liegt die erste Stelle an einer Begrenzung des Garvolumens, insbesondere am Boden des Garbehälters, und die zweite Stelle liegt im Inneren des Garvolumens, insbesondere an der Oberfläche des Gargutes, wodurch eine genaue Messung gewährleistet wird.

Die Messung an der Oberfläche kann zum Beispiel durch einen Infrarottemperatursensor erfolgen.

In einer Ausführungsform der Erfindung wird anhand der erfassten Temperaturwerte eine Kurve der Temperatur des Garguts an der wenigstens einen Stelle bestimmt, die insbesondere den empfindlichkeitsrelevanten Parameter darstellt. Auf diese Weise lassen sich komplexe Situationen korrekt erfassen.

Zum Beispiel wird die Anzahl der Extremwerte der Kurve pro Zeitintervall ermittelt, wobei festgestellt wird, dass es sich um ein temperaturempfindliches Gargut handelt, wenn die Anzahl der Extremwerte einen vorbestimmt Wert überschreitet, wodurch die Temperaturempfindlichkeit präzise ermittelt werden kann.

Für einen schnellen Vergleich ist der wenigstens eine vorbestimmte Schwellwert eine Differenz, eine Anzahl an Extremwerten pro Zeitintervall, eine Steigung, eine Referenzkurve und/oder eine Referenztemperatur, insbesondere wobei der wenigstens eine vorbestimmte Schwellwert anhand wenigstens einer Messung an einer bekannten Menge eines bekannten Garguts, insbesondere Wasser, im Garbehälter ermittelt wurde.

Die Schwellwerte können als Wertetabelle in der Steuereinheit des Gargerätes hinterlegt sein.

Zum Beispiel sind verschiedene Schwellwerte für verschiedene Lebensmittel und/oder Stellen im Gargut vorgesehen.

Ferner wird die Aufgabe gelöst durch ein Gargerät mit einem Garbehälter mit einem Garvolumen, insbesondere einem wannenförmigen Garbehälter, einer Heizvorrichtung, die in Kontakt mit dem Garbehälter steht, wenigstens einem Temperatursensor und einer Steuereinheit, die zur Durchführung des erfindungsgemäßen Verfahrens eingerichtet ist, insbesondere wobei das Gargerät mehrere Temperatursensoren im Inneren und/oder an der Begrenzung des Garvolumens aufweist, die übereinander und beabstandet voneinander angeordnet sind und/oder insbesondere wobei das Gargerät einen Sensor aufweist, der zur Erfassung des empfindlichkeitsrelevanten Parameters eingerichtet ist, besonders bevorzugt einen Infrarottemperatursensor.

Unter Kontakt wird im Rahmen dieser Erfindung physischer Kontakt verstanden, sodass Wärme von der Heizvorrichtung mittels Wärmeleitung an den Garbehälter übertragbar ist. In anderen Worten heizt die Heizvorrichtung den Garbehälter durch Kontakthitze.

Weitere Merkmale und Vorteile der Erfindung ergeben sich aus der nachfolgenden Beschreibung sowie aus den beigefügten Zeichnungen, auf die Bezug genommen wird. In den Zeichnungen zeigen:
- Figur 1 ein erfindungsgemäßes Gargerät in perspektivischer Ansicht,
- Figur 2 eine Detailansicht eines Teils des Garbehälters des Gargerätes gemäß Figur 1,
- Figur 3 drei Temperaturverläufe zur Erläuterung von Ausführungsformen des erfindungsgemäßen Verfahrens, die an verschiedenen Stellen im Garbehälter des Gargerätes gemäß Figur 1 während eines Garvorgangs aufgenommen wurden,
- Figur 4 zwei weitere Temperaturverläufe zur Erläuterung von weiteren Ausführungsformen des erfindungsgemäßen Verfahrens, die an verschiedenen Stellen im Garbehälter des Gargerätes gemäß Figur 1 während eines Garvorgangs aufgenommen wurden,
- Figur 5 einen weiteren Temperaturverlauf zur Erläuterung von weiteren Ausführungsformen des erfindungsgemäßen Verfahrens, der im Garbehälter des Gargerätes gemäß Figur 1 während eines Garvorgangs aufgenommen wurde, sowie einen Referenztemperaturverlauf,
- Figur 6 einen weiteren Temperaturverlauf im Details zur Erläuterung von weiteren Ausführungsformen des erfindungsgemäßen Verfahrens, der im Garbehälter des Gargerätes gemäß Figur 1 während eines Garvorgangs aufgenommen wurde,
- die Figuren 7 bis 10 weitere Ausführungsformen des erfindungsgemäßen Gargeräts in einer Detailansicht ähnlich der Ansicht der Figur 2,
- die Figur 11a eine weitere Ausführungsform des erfindungsgemäßen Gargeräts in einer Detailansicht ähnlich der Ansicht der Figur 2,
- Figur 11b mit dem Gargerät nach Figur 11a aufgezeichnete Messkurven, und
- Figur 12 eine weitere Ausführungsform des erfindungsgemäßen Gargeräts in einer Detailansicht ähnlich der Ansicht der Figur 2.

In Figur 1 ist schematisch ein Gargerät 10 gezeigt, das für den Profieinsatz in Restaurants, Kantinen, Großküchen und der Großgastronomie vorgesehen ist. Es kann sich hier beispielsweise um ein Tiegelgargerät, d.h. ein horizontales Gargerät mit einem wannenförmigen Garbehälter handeln.

Die entsprechenden Garprozesse laufen vorzugsweise automatisch in Abhängigkeit vom jeweiligen Gargut, dem gewünschten Endzustand und auch von der Beladung des Gargeräts 10 ab. Bauteile, die nicht zum Verständnis der Erfindung beitragen, sind hier nicht dargestellt.

Das Gargerät 10 hat im gezeigten Ausführungsbeispiel einen Garbehälter 12, der wannenförmig ausgeführt sein kann. Der wannenförmige Garbehälter 12 wird auch als Tiegel bezeichnet.

Der Garbehälter 12 steht mit einer Heizvorrichtung 13 des Gargerätes 10 in physischem Kontakt.

Die Heizvorrichtung 13 ist dazu eingerichtet, den Garbehälter 12 zu erwärmen bzw. zu beheizen.

Der Wärmefluss von der Heizvorrichtung 13 zum Garbehälter 12 erfolgt dabei hauptsächlich durch Wärmeleitung über den physischen Kontakt zwischen der Heizvorrichtung 13 und dem Garbehälter 12.

Der Garbehälter 12 bzw. der Tiegel hat ein Garvolumen 14, das beispielsweise ein Fassungsvermögen zwischen 14 Litern und 150 Litern hat.

Der Garbehälter 12 kann mit einem Deckel 16 verschlossen werden, wobei der Deckel 16 elektrisch angetrieben sein kann.

Auch kann der Garbehälter 12 über einen Verkippmechanismus 18 zur Entnahme des Gargutes verkippt werden.

Außerdem ist am Gargerät 10 ein Display 19 vorgesehen.

Wie in Figur 2 zu sehen, ist der Garbehälter 12 bzw. das Garvolumen 14 seitlich durch Garbehälterwände 20 begrenzt und weist einen Boden 22 auf.

Der Boden 22 wird durch die Heizvorrichtung 13 mittels Kontakthitze beheizt, um das Gargut G im Garvolumen 14 zu garen.

An einer der Garbehälterwände 20 sind im gezeigten Ausführungsbeispiel mehrere Temperatursensoren 24 angeordnet. Die Temperatursensoren 24 sind übereinander angeordnet und haben verschiedene Abstände vom Boden 22, sodass sie die Temperatur eines im Garvolumen 14 befindlichen Gargutes G an verschiedenen Stellen messen können.

Die Temperatursensoren 24 befinden sich somit an einer Begrenzung (z.B. Garbehälterwände 20, Boden 22) des Garvolumens 14.

Alternativ oder zusätzlich können im Inneren des Garvolumens 14 mehrere Temperatursensoren 26 übereinander bzw. mit verschiedenen Abständen zum Boden 22 vorgesehen sein.

Hierzu sind die Temperatursensoren 26 an einem Temperaturfühler 28 befestigt, der sich insbesondere senkrecht im Inneren des Garvolumens 14 erstreckt.

Der Temperaturfühler 28 kann beispielsweise durch einen Ausleger 30 an einer der Garbehälterwände 20 befestigt und von dieser beabstandet sein.

Die Temperatursensoren 24, 26 sind also unterschiedlich weit vom Boden 22 beabstandet, wobei im Folgenden der Abstand vom Boden 22 als "Höhe" bezeichnet wird. Durch die Temperatursensoren 24, 26 kann die Temperatur des Garguts G an verschiedenen Stellen, insbesondere in verschiedenen Höhen gemessen werden.

Die Temperatursensoren 24 und 26 sind mit einer Steuereinheit 32 des Gargerätes 10 zum Datenaustausch verbunden, beispielsweise elektrisch oder kabellos.

Die Steuereinheit 32 ist beispielsweise die Steuereinheit des gesamten Gargerätes 10, die auch die Heizvorrichtung 13 des Gargerätes 10 steuert.

Im gezeigten unbeanspruchten Ausführungsbeispiel sind jeweils vier Temperatursensoren 24.1 24.2, 24.3, 24.4 bzw. 26.1, 26.2, 26.3, 26.4 gezeigt. Selbstverständlich kann eine beliebige andere Anzahl an Temperatursensoren 24, 26 verwendet werden.

Der unterste Temperatursensor 24.1 bzw. 26.1 ist nahe des Bodens 22 oder am Boden 22 vorgesehen und misst daher die Temperatur des Gargutes G am Boden. Der letzte Temperatursensor, in diesem Falle der Temperatursensor 24.4 bzw. 26.4 ist am weitesten vom Boden 22 entfernt, also am höchsten vorgesehen und misst die Temperatur nahe der Oberfläche, wenn das Gargut G bis zum maximalen Füllstand des Garvolumens 14 eingefüllt wurde.

Das Gargut G ist ein flüssiges Gargut, wie ein zähflüssigeres Gargut wie Milch oder eine gebundene Suppe, oder auch ein Gargut mit festen Bestandteilen, wie ein Eintopf.

Um zu erkennen, ob es sich bei dem Gargut G um ein temperaturempfindliches Gargut handelt oder nicht, das heißt, um zu erkennen, ob das Gargut G eine ausreichende Wärmetransportfähigkeit bzw. konvektionsbedingte Selbstdurchmischungsfähigkeit aufweist, führt die Steuereinheit 32 zunächst den für das Gargut G vorgesehenen Garprozess durch und erfasst wiederholt die Temperatur des Gargutes G in den verschiedenen Höhen, das heißt an verschiedenen Stellen mittels der verschiedenen Temperatursensoren 24 und 26.

Beispielsweise erfasst die Steuereinheit 32 die Temperaturwerte in regelmäßigen Abständen oder kontinuierlich.

Die Steuereinheit 32 erhält somit verschiedene Temperaturverläufe bzw. Kurven des Gargutes G an verschiedenen Stellen, zum Beispiel in verschiedenen Höhen bzw. Abständen vom Boden 22.

In Figur 3 sind drei der ermittelten Temperaturverläufe aufgezeigt, wobei die oberste, gestrichelte Linie den Temperaturverlauf nahe des Bodens 22 darstellt, d. h. der vom Temperatursensor 24.1 bzw. 26.1 erfasste Temperaturverlauf V₁ ist.

Die durchgezogene Linie zeigt den Temperaturverlauf V₂, der von dem zweiten Temperatursensor 24.2 bzw. 26.2 aufgenommen wurde.

Mit der gepunkteten Linie ist ein dritter Temperaturverlauf V₄ dargestellt, der mit dem vierten Temperatursensor 24.4 bzw. 26.4 gemessen wurde.

Nach einer vorbestimmten Zeit nach Beginn des Garprozesses, beispielsweise nach einigen Minuten (Zeitpunkt t₁), ermittelt die Steuereinheit 32 die Differenz zwischen der aktuellen Temperatur nahe des Bodens 22 und der aktuellen Temperatur nahe der Oberfläche, in der gezeigten Ausführungsform also die Differenz ΔT zwischen den Temperaturwerten des Temperatursensors 24.1 bzw. 26.1 und dem Temperatursensor 24.4 bzw. 26.4.

Diese Temperaturdifferenz ΔT₁ wird von der Steuereinheit 32 in einem ihrer Speicher hinterlegt.

Nach einer weiteren vorbestimmten Zeit, hier zum Zeitpunkt t₂, ermittelt die Steuereinheit die Temperaturdifferenz ΔT₂ zwischen den gleichen Temperatursensoren 24.1 und 24.4 bzw. 26.1 und 26.4.

Die Temperaturdifferenzen ΔT₁ und ΔT₂ sind empfindlichkeitsrelevante Parameter, die die Temperaturempfindlichkeit des Gargutes G charakterisieren. Sie enthalten Informationen über den zeitlichen Verlauf der Temperatur des Gargutes.

Die Steuereinheit 32 vergleicht nun die Temperaturdifferenz ΔT₁ und die zweite Temperaturdifferenz ΔT₂ miteinander.

Wenn die Temperaturdifferenz ΔT₂ größer ist, insbesondere um einen bestimmten Betrag größer ist als die erste Temperaturdifferenz ΔT₁ stellt die Steuereinheit 32 fest, dass das Gargut G ein temperaturempfindliches Gargut ist. Ein Ansteigen der Temperaturdifferenz ΔT deutet darauf hin, dass das Gargut G nahe des Bodens 22 wesentlich schneller erwärmt wird als nahe der Oberfläche, sodass daraus geschlossen werden kann, dass keine oder nur wenig Konvektion stattfindet. Dies ist typisch für ein temperaturempfindliches Gargut ohne ausgeprägte konvektionsbedinge Selbstdurchmischungsfähigkeit.

Anhand des Betrags des Unterschieds der Differenzen ΔT₁ und ΔT₂ kann auf den Grad der Temperaturempfindlichkeit des Gargutes G geschlossen werden.

Sobald die Steuereinheit 32 festgestellt hat, dass das Gargut G im Garbehälter 12 temperaturempfindlich ist, leitet die Steuereinheit 32 wenigstens eine Maßnahme ein.

Beispielsweise gibt die Steuereinheit mittels des Displays 19 oder über einen Lautsprecher (nicht gezeigt) einen entsprechenden Hinweis an den Benutzer des Gargerätes 10 aus.

Denkbar ist auch, dass die Steuereinheit 32 ein Rührwerk (nicht gezeigt) des Gargerätes 10 aktiviert, um ein Anbrennen zu verhindern.

Alternativ oder zusätzlich kann die Steuereinheit 32 die Soll-Temperatur, mit der die Heizvorrichtung 13 des Gargerätes 10 angesteuert wird, verringern, sodass diese stets unter einem Maximalwert liegt.

Der Maximalwert kann dabei schrittweise abgesenkt werden.

Beispielsweise ermittelt die Steuereinheit 32 auch nachdem sie festgestellt hat, dass es sich bei dem Gargut G um ein temperaturempfindliches Gargut handelt, weiterhin den empfindlichkeitsrelevanten Parameter und vergleicht diesen mit zuvor aufgenommenen, weiteren empfindlichkeitsrelevanten Parametern oder einem Schwellwert.

Wenn der Vergleich wiederum so ausfällt, dass die Steuereinheit 32 feststellen würde, dass es sich um ein temperaturempfindliches Gargut handelt, senkt die Steuereinheit 32 die Maximaltemperatur für die Soll-Temperatur der Heizvorrichtung 13 weiter ab.

Insbesondere liegt der Maximalwert unterhalb der Anbrenntemperatur des Gargutes G, d. h. der Temperatur, bei der das Gargut G am Boden 22 anbrennen würde.

In einer zweiten Ausführungsform des Verfahrens können anstelle der Temperaturdifferenzen ΔT₁, ΔT₂ auch die Standardabweichungen σ₁ bzw. σ₂ zu den verschiedenen Zeitpunkten t₁ bzw. t₂ der Temperaturmesswerte des untersten Temperatursensors 24.1 bzw. 26.1 und des obersten Temperatursensors 24.4 bzw. 26.4 oder die Standardabweichung σ₁, σ₂ aller Temperatursensoren 24 bzw. 26 gebildet werden.

Selbstverständlich muss für diese beiden Arten der Feststellung der Temperaturempfindlichkeit kein vollständiger Temperaturverlauf gemessen werden. Vielmehr reicht hierzu auch die Erfassung der Temperaturwerte zu den Zeitpunkten t₁ und t₂.

Im Folgenden werden weitere Ausführungsformen des erfindungsgemäßen Verfahrens beschrieben, die im Wesentlichen den bereits diskutierten Verfahren entsprechen. Es wird daher lediglich auf die Unterschiede eingegangen.

In einer dritten bzw. vierten Ausführungsform wird zum Zeitpunkt t₁ ebenfalls die Differenz ΔT₁ bzw. die Standardabweichung σ₁ bestimmt. In der dritten bzw. vierten Ausführungsform wird die Differenz ΔT₁ bzw. die Standardabweichung σ₁ mit einem Schwellwert verglichen.

Überschreitet die Differenz ΔT₁ bzw. die Standardabweichung σ₁ den Schwellwert, wird von der Steuereinheit 32 festgestellt, dass es sich um ein temperaturempfindliches Gargut G handelt.

Dabei kann der Abstand der Temperaturdifferenz ΔT₁ bzw. der Standardabweichung σ₁ zum Schwellwert als Maß für die Temperaturempfindlichkeit verwendet werden.

In den folgenden Ausführungsformen wird als empfindlichkeitsrelevanter Parameter die Steigung s₁, s₂ bzw. s₄ des Temperaturverlaufes V₁, V₂ bzw. V₄ zum Zeitpunkt t₁ bestimmt. Auch die Steigungen s₁, s₂, s₄ enthalten Informationen zum zeitlichen Verlauf der Temperatur.

In einer Ausführungsform des Verfahrens stellt die Steuereinheit 32 fest, dass es sich um ein temperaturempfindliches Gargut G handelt, wenn die Steigung s₁ des Temperaturverlaufes V₁ nahe des Bodens 22 größer ist, insbesondere um einen bestimmten Betrag größer ist als die Steigung s₄ des Temperaturverlaufes V₄ des Temperatursensors 24.4 bzw. 26.4, der weiter entfernt vom Boden angeordnet ist.

Dabei wird angenommen, dass die Konvektion gering und damit die Temperaturempfindlichkeit erhöht ist, wenn das Gargut G am Boden 22 schneller aufgeheizt wird als an seiner Oberfläche.

Selbstverständlich können auch zwei andere Temperaturverläufe in dieser Ausführungsform verwendet werden, solange sie in verschiedenen Höhen im Garvolumen 14 gemessen wurden.

In weiteren Ausführungsformen (vgl. auch Figur 5, 6) wird die ermittelte Steigung s₁, s₂ oder s₄ mit einem Schwellwert verglichen.

Wenn die Temperaturverläufe V₁ - V₄ durch die Temperatursensoren 26 im Inneren des Garvolumens 14 ermittelt wurden, wird von der Steuereinheit 32 festgestellt, dass es sich um ein temperaturempfindliches Gargut G handelt, wenn ein bestimmter Schwellwert von einer bestimmten, einer beliebigen oder jeder der Steigungen s₁ - s₄ unterschritten wird. Auch hier kann der Abstand zum Schwellwert als Grad für die Temperaturempfindlichkeit herangezogen werden.

In Figur 4 sind ähnlich zur Figur 3 zwei verschiedene Temperaturverläufe V₁ und V₄ sowie eine Zieltemperatur T_{z} eingezeichnet.

Gut zu erkennen ist, dass die Temperaturverläufe V₁ und V₄ asymptotisch verlaufen, jedoch keine der beiden Temperaturverläufe die Zieltemperatur T_{z} überschreitet.

Die Steuereinheit 32 ermittelt in dieser Ausführungsform des Verfahrens wiederholt, insbesondere regelmäßig die Steigung s₁, s₄ der Temperaturverläufe V₁ und V₄, die im Laufe des Verfahrens gegen Null gehen. Wenn die Steigungen s₁ und/oder s₄ für einen vorbestimmten Zeitraum nahe Null sind, d. h. unterhalb eines kleinen Schwellwertes liegen, aber die zugehörige Temperatur unterhalb der Zieltemperatur T_{z} liegt, stellt die Steuereinheit 32 fest, dass es sich bei dem Gargut G im Garvolumen 14 um ein temperaturempfindliches Gargut handelt.

Die empfindlichkeitsrelevanten Parameter sind in dieser Ausführungsform also die Steigung und der Temperaturwert.

Denkbar ist selbstverständlich auch, dass nur die Steigung s₄ an einer Stelle des Gargutes betrachtet wird, die nahe an der Oberfläche ist, unabhängig davon ob die Temperaturen an anderen Stellen im Gargut G die Zieltemperatur T_{z} überschritten haben.

Denn wenn die Temperatur des Gargutes G unterhalb der Zieltemperatur T_{z} ist, aber nicht mehr steigt, kann angenommen werden, dass sich am Boden 22 eine isolierende Schicht gebildet hat, die eine wirksame Aufwärmung der oberen Schichten des Gargutes G verhindert.

In Figur 5 sind zwei Temperaturverläufe Vₑ und Vᵤ dargestellt, die jeweils mit einem Temperatursensor 24.1 bzw. 26.1 nahe des Bodens 22 ermittelt wurden.

Der Temperaturverlauf Vₑ ist gepunktet dargestellt und ist der Temperaturverlauf eines temperaturempfindlichen Gargutes, wohingegen der Temperaturverlauf Vᵤ gestrichelt dargestellt ist. Der Temperaturverlauf Vᵤ dient als Referenztemperaturverlauf und entspricht dem Verlauf eines temperaturunempfindlichen Gargutes G.

Aus Figur 5 wird deutlich, dass die Temperatur des temperaturempfindlichen Gargutes im Bereich des Bodens 22 viel stärker ansteigt als die Temperatur eines unempfindlichen Gargutes.

Die Steuereinheit 32 kann somit anhand der Steigung s₁ des Temperaturverlaufes des Gargutes G nahe am Boden 22 auf die Temperaturempfindlichkeit des Gargutes G schließen.

Liegt die Steigung s₁ oberhalb eines vorbestimmten Schwellwertes, handelt es sich um ein temperaturempfindliches Gargut G. Dabei kann die Abweichung vom Schwellwert den Grad der Temperaturempfindlichkeit darstellen.

Erfindungsgemäß ist mit dem Blick auf Figur 5 auch, dass die Steuereinheit 32 den gesamten Temperaturverlauf mit einem abgespeicherten Referenztemperaturverlauf, der als Schwellwert dient, vergleicht. In diesem Falle ist der Temperaturverlauf bzw. die Kurve des Temperaturverlaufes der empfindlichkeitsrelevante Parameter.

Wenn der Temperaturverlauf Vₑ bzw. die Kurve von der Referenzkurve in die eine oder andere Richtung über ein bestimmtes Maß abweicht, kann die Steuereinheit 32 feststellen, dass es sich bei dem Gargut G um ein temperaturempfindliches oder temperaturunempfindliches Gargut handelt.

In Figur 6 ist ein Temperaturverlauf V hochaufgelöst dargestellt. Die gestrichelte Linie zeigt das zeitliche Mittel des Temperaturverlaufs V an, das in den übrigen Figuren dargestellt ist.

Gut zu erkennen ist, dass der Temperaturverlauf aufgrund mangelnder Konvektion zittert und damit viele Extremwerte aufweist.

Dieses Zittern rührt von einer mangelnden Durchmischung und fehlender Rayleigh-Benard-Konvektion her, die typisch für temperaturempfindliche Gargüter G sind.

Die Steuereinheit 32 kann die Anzahl der Extremwerte des Temperaturverlaufs V bzw. der Kurve für ein vorbestimmtes Zeitintervall, beispielsweise 5 Sekunden bestimmen. Die Extremwerte ermittelt sie beispielsweise durch Bestimmung der Nullpunktdurchgänge der Steigung.

Überschreitet diese Anzahl an Extremwerten einen vorgegebenen Schwellwert, stellt die Steuereinheit 32 fest, dass das Gargut G temperaturempfindlich ist.

Die Schwellwerte in den zuvor beschriebenen Ausführungsformen können sich alle untereinander unterscheiden. Selbst innerhalb der gleichen Ausführungsform können für verschiedene Stellen im Gargut, d. h. für verschiedene Temperatursensoren 24, 26 unterschiedliche Schwellwerte gelten.

Die Schwellwerte können durch Referenzmessungen an einem bekannten Gargut bestimmt werden. Beispielsweise wird eine vorbestimmte Menge eines bekannten Gargutes im Garbehälter 12 erhitzt, um eine definierte Referenzmessung zu erhalten, anhand der die Schwellwerte ermittelt werden.

In der Steuereinheit 32 können Wertetabellen mit den Schwellwerten für verschiedene Lebensmittel, verschiedene Situationen, verschiedene Verfahren und/oder verschiedene Stellen im Gargut hinterlegt sein.

Selbstverständlich kann nicht nur eins der zuvor beschriebenen Verfahren zum Einsatz kommen, sondern es können mehrere der verschiedenen Verfahren gleichzeitig durchgeführt werden.

Beispielsweise wird dann festgestellt, dass es sich um ein temperaturempfindliches Gargut handelt, wenn wenigstens eines der Verfahren feststellt, dass das Gargut G temperaturempfindlich ist.

Denkbar ist jedoch auch, dass die Ergebnisse der verschiedenen Verfahren verschieden gewichtet werden, bevor ein abschließendes Urteil über die Temperaturempfindlichkeit von der Steuereinheit 32 getroffen wird.

In Figur 7 ist eine weitere Ausführungsform des Gargerätes 10 gezeigt. In dieser Ausführungsform ist ein Temperatursensor 34, der den Temperatursensoren 24.1 bzw. 26.1 der vorhergehenden Ausführungsform entspricht, am Boden 22 des Garbehälters 12 vorgesehen.

Dieser Temperatursensor 34 misst die Temperatur des Gargutes G am Boden 22.

Ein Infrarottemperatursensor 36 ist oberhalb des maximal zulässigen Füllstandes am Gargerät 10 im Garbehälter 12 vorgesehen und ermittelt die Temperatur des Gargutes G an der Oberfläche durch Infrarotstrahlen.

Mithilfe des Temperatursensors 34 und des Infrarottemperatursensors 36 können zwei verschiedene Temperaturverläufe aufgezeichnet werden, und zwar im Inneren des Garvolumens 14 und an der Oberfläche des Gargutes G.

Anhand dieser Temperaturverläufe kann dann eines der zuvor beschriebenen Verfahren durchgeführt werden.

Im Folgenden werden weitere Ausführungsformen des Gargerätes 10 beschrieben, bei denen ein empfindlichkeitsrelevanter Parameter ermittelt wird, der nicht die Temperatur des Gargutes G ist.

In Figur 8 ist eine Ausführungsform des Gargerätes 10 gezeigt, in dem eine Lichtquelle 38 und ein Lichtsensor 40 an einer Garbehälterwand 20 oder am Boden 22 vorgesehen sind. Die Lichtquelle 38 und der Lichtsensor 40 sind beide mit der Steuereinheit 32 zur Datenübertragung verbunden.

Die Lichtquelle 38 ist zum Lichtsensor 40 hin ausgerichtet und kann Licht, zum Beispiel Infrarotlicht, mit einer bekannten Intensität emittieren.

Der Lichtsensor 40 empfängt das von der Lichtquelle 38 emittierte Licht.

Anhand der Intensität des am Lichtsensor 40 empfangenen Lichtes kann die Lichttransmission des Garguts G ermittelt werden. Sobald die Lichttransmission bekannt ist, kann die Steuereinheit 32 dann aufgrund dieser feststellen, ob es sich um ein temperaturempfindliches Gargut handelt oder nicht.

Beispielsweise hat Wasser als temperaturunempfindliches Gargut eine hohe Transmission, Milch als temperaturempfindliches Gargut jedoch eine niedrige.

Auch kann mithilfe der Lichtquelle 38 und dem Lichtsensor 40 die Farbe des Gargutes G bestimmt werden, anhand der die Steuereinheit 32 dann auf die Temperaturempfindlichkeit schließt.

In Figur 9 ist eine Ausführungsform des Gargeräts 10 ebenfalls mit einer Lichtquelle 38 und einem Lichtsensor 40 gezeigt, wobei die Lichtquelle 38 oberhalb des maximal zulässigen Füllstandes angeordnet ist.

Mittels des Lichtsensors 40 kann die Änderung der Wellenlänge und/oder der Phasengeschwindigkeit des Lichtes, das von der Lichtquelle 38 emittiert wurde, bestimmt werden. Aufgrund dieser Änderungen kann die Steuereinheit 32 den Brechungsindex des Gargutes G bestimmen und anhand dessen feststellen, ob es sich bei dem Gargut G um ein temperaturempfindliches oder temperaturunempfindliches Gargut handelt.

In der Ausführungsform gemäß Figur 10 ist eine Ultraschallquelle 42 an der Garbehälterwand 20, insbesondere oberhalb des maximalen Füllstandes vorgesehen. Ein Ultraschallsensor 44 ist nahe des Bodens 22 an einer Garbehälterwand 20 oder dem Boden 22 angeordnet. Die Ultraschallquelle 42 und der Ultraschallsensor 44 sind beide mit der Steuereinheit 32 zur Datenübertragung verbunden.

Die Ultraschallquelle 42 ist auf den Ultraschallsensor 44 gerichtet und sendet ein Schallsignal an den Ultraschallsensor 44, das von diesem empfangen wird. Die Steuereinheit 32 ermittelt die Schalldämpfung des Gargutes G zwischen der Ultraschallquelle 42 und dem Ultraschallsensor 44.

Anhand der Schalldämpfung kann die Steuereinheit 32 auf die Art des Gargutes G schließen, da temperaturempfindliche Gargüter wie Milch eine größere dämpfende Wirkung haben als beispielsweise Wasser.

Werden Frequenzen über 15 MHz verwendet, können auch Öle unterschieden werden.

Die Erkennung der Temperaturempfindlichkeit in den Ausführungsformen der Figuren 8 bis 10 geschieht beispielsweise anhand eines Vergleichs mit einem Schwellwert.

Im Ausführungsbeispiel gemäß den Figuren 11a und 11b ist ein elektrischer Impulsgenerator 46 mit einer Antenne 48 am Gargerät 10 vorgesehen. Die Antenne 48 kann sich in das Garvolumen 14 erstrecken und zum Beispiel nahezu bis zum Boden 22 reichen.

Zur Ermittlung der Temperaturempfindlichkeit erzeugt der Impulsgenerator 46 elektromagnetische Wellen, die durch die Antenne 48 in den Garbehälter 12 eingeleitet werden.

Die elektromagnetischen Signale werden von den Garbehälterwänden 20, dem Boden 22 und vom Gargut G reflektiert und gelangen durch die Antenne 48 zurück zum Impulsgenerator 46, wie in Figur 11b zu erkennen ist.

In Figur 11b ist der zeitliche Verlauf der Messung von elektromagnetischen Wellen am Impulsgenerator 46 dargestellt, wobei die gesendete elektromagnetische Welle als hoher Peak (links) und das reflektierte Echo als niedrigerer Peak (rechts) zu erkennen ist.

Die gestrichelte Linie entspricht einer Situation, in der Wasser im Gargut vorhanden ist, wohingegen die gepunktete Linie einem temperaturempfindlichen Gargut im Garbehälter 12 entspricht.

Temperaturempfindliche Gargüter haben in der Regel eine größere dämpfende Wirkung auf das elektromagnetische Signal, wie am rechten Peak der Figur 11b zu erkennen ist.

Die Steuereinheit 32 kann dann mittels der Intensität des Echos die dielektrische Konstante des Gargutes G ermitteln und anhand der dielektrischen Konstante oder direkt anhand der Intensität des Echos die Temperaturempfindlichkeit bestimmen.

In dem in Figur 12 gezeigten Ausführungsbeispiel weist das Gargerät 10 einen Sensor für die Viskosität des Gargutes G auf.

In Figur 12 sind zwei verschiedene Ausführungsbeispiele des Sensors 50 dargestellt, die gleichzeitig oder alternativ verwendet werden können. Beide Sensoren 50 sind zum Beispiel nahe des Bodens 22 angeordnet.

Der links dargestellte Sensor 50 ist ein Zylinder, der hin- und hergependelt wird, wobei anhand des Widerstandes der Pendelbewegung auf die Viskosität des Gargutes G geschlossen wird.

Der rechte der beiden dargestellten Sensoren 50 bestimmt die Viskosität des Gargutes G mithilfe von zwei rotierenden Platten.

Anhand der Messwerte der Viskosität des Gargutes G kann die Steuereinheit 32 auf die Temperaturempfindlichkeit des Gargutes G schließen.

Denkbar ist auch in einer weiteren Ausführungsform des Gargerätes 10, dass die Steuereinheit 32 zur Bestimmung der Temperaturempfindlichkeit des Gargutes G die Dichte des Gargutes G ermittelt.

Hierzu weist das Gargerät 10 einen Füllstandsmesser (nicht gezeigt) auf, mit dem das Volumen des im Garbehälter 12 befindlichen Gargutes G gemessen werden kann.

Außerdem kann das Gewicht des im Garbehälter 12 befindlichen Gargutes G anhand der Kraft auf den Verkippmechanismus 18 ermittelt werden.

Durch diese beiden Größen kann die Steuereinheit 32 die Dichte des Gargutes G und anhand der Dichte die Temperaturempfindlichkeit des Gargutes G bestimmen, beispielsweile mithilfe von Schwellwerten oder einer Wertetabelle.

Selbstverständlich lassen sich sämtliche der beschriebenen Ausführungsformen beliebig miteinander kombinieren.

## Patentansprüche

1. Verfahren zur Bestimmung der Temperaturempfindlichkeit eines Garguts (G) in einem Garbehälter (12) mit einem Garvolumen (14), insbesondere in einem wannenförmigen Garbehälter (12), mit den folgenden Schritten:
a) Bestimmen wenigstens eines empfindlichkeitsrelevanten Parameters des Gargutes (G), wobei der wenigstens eine empfindlichkeitsrelevante Parameter die Temperatur, der Temperaturverlauf, die Steigung, des Temperaturverlaufs, die Lichttransmission, insbesondere für Infrarotlicht, die Farbe, der Brechungsindex, die Schalldämpfung, insbesondere für Ultraschall, die dielektrische Konstante, die Dichte und/oder die Viskosität des Gargutes ist, **gekennzeichnet durch** folgende Verfahrensschritte:
b) Vergleichen des wenigstens einen empfindlichkeitsrelevanten Parameters mit wenigstens einem vorbestimmten Schwellwert,
c) Feststellen der Temperaturempfindlichkeit des Gargutes (G) anhand des Ergebnisses des Vergleichs, und
d) Feststellen, ob es sich um ein temperaturempfindliches Gargut (G) handelt oder nicht, wobei unter einem temperaturempfindlichen Gargut Milch, gebundene Soßen, Suppen, Eintöpfe oder dergleichen verstanden wird, bei denen aufgrund einer höheren Viskosität oder festen Bestandteile eine Durchmischung und damit der Wärmetransport durch Konvektion eingeschränkt ist im Gegensatz zu Wasser.

2. Verfahren nach Anspruch 1, **dadurch gekennzeichnet, dass** wenigstens eine Maßnahme eingeleitet wird, sofern festgestellt wurde, dass es sich um ein temperaturempfindliches Gargut (G) handelt.

3. Verfahren nach Anspruch 2, **dadurch gekennzeichnet, dass** als Maßnahme ein Hinweis an den Benutzer ausgeben, ein Rührwerk im Garbehälter (12) aktiviert und/oder die Ansteuerung der Heizvorrichtung (13) in Abhängigkeit der festgestellten Temperaturempfindlichkeit verändert wird, insbesondere wobei zur Veränderung der Ansteuerung der Heizvorrichtung (13) die Soll-Temperatur der Heizvorrichtung (13) und/oder des Bodens (22) des Garbehälters (12) auf einen Maximalwert begrenzt wird.

4. Verfahren nach einem der vorhergehenden Ansprüche, **dadurch gekennzeichnet, dass** das Verfahren die folgenden Schritte umfasst:
a) wiederholtes Erfassen von Temperaturwerten des im Garvolumen (14) eingebrachten Garguts (G) an wenigstens einer Stelle des Garvolumens,
b) Ermitteln des wenigstens einen empfindlichkeitsrelevanten Parameters anhand der erfassten Temperaturwerte, wobei der der wenigstens eine empfindlichkeitsrelevante Parameter die Temperatur, der Temperaturverlauf oder die Steigung des Temperaturverlaufs ist, und wobei der empfindlichkeitsrelevante Parameter Informationen über den zeitlichen Verlauf der Temperatur des Gargutes (G) enthält,
c) Vergleichen des wenigstens einen empfindlichkeitsrelevanten Parameters mit einem vorbestimmten Schwellwert oder einem weiteren ermittelten empfindlichkeitsrelevanten Parameter, und
d) Feststellen der Temperaturempfindlichkeit des Gargutes (G) anhand des Ergebnisses des Vergleichs.

5. Verfahren nach Anspruch 4, **dadurch gekennzeichnet, dass** der empfindlichkeitsrelevante Parameter die Temperatur und/oder die Steigung (s₁, s₂, s₃) des Temperaturverlaufs (V₁, V₂, V₃) des Gargutes an der wenigstens einen Stelle ist.

6. Verfahren nach Anspruch 5, **dadurch gekennzeichnet, dass** die Steigung (s₁, s₂, s₃) mit dem Schwellwert verglichen wird, und
- falls die erfassten Temperaturwerte im Inneren des Garvolumens erfasst wurden, festgestellt wird, dass es sich um ein temperaturempfindliches Gargut (G) handelt, wenn die Steigung (s₁, s₂, s₃) unterhalb des Schwellwertes liegt,
- falls die erfassten Temperaturwerte an einer Begrenzung des Garvolumens (14), insbesondere am Boden (22) des Garbehälters, erfasst wurden, festgestellt wird, dass es sich um ein temperaturempfindliches Gargut (G) handelt, wenn die Steigung (s₁, s₂, s₃) oberhalb des Schwellwertes liegt, und/oder
- festgestellt wird, dass es sich um ein temperaturempfindliches Gargut (G) handelt, wenn die Steigung (s₁, s₂, s₃) für einen bestimmten Zeitraum nahe Null ist, obwohl die gewünschte Zieltemperatur (T_{z}) des Gargutes (G) noch nicht erreicht ist.

7. Verfahren nach einem der Ansprüche 4 bis 6, **dadurch gekennzeichnet, dass** Temperaturwerte des Garguts (G) an wenigstens einer ersten Stelle des Garvolumens (14) und einer zweiten Stelle des Garvolumens (14) wiederholt erfasst werden, wobei die erste Stelle im Garbehälter (12) näher am Boden (22) des Garbehälters (12) liegt als die zweite Stelle, insbesondere wobei für wenigstens einen Zeitpunkt, zu dem die Temperaturwerte erfasst wurden, die Standardabweichung (σ₁, σ₂) und/oder die Differenz (ΔT₁, ΔT₂) der zu diesem Zeitpunkt an wenigstens der ersten Stelle und der zweiten Stelle erfassten Temperaturwerte gebildet werden bzw. wird, wobei die Standardabweichung (σ₁, σ₂) und/oder die Differenz (ΔT₁, ΔT₂) den empfindlichkeitsrelevanten Parameter darstellen bzw. darstellt.

8. Verfahren nach Anspruch 7, **dadurch gekennzeichnet, dass** die Standardabweichung (σ₁, σ₂) und/oder die Differenz (ΔT₁, ΔT₂) zu einem Zeitpunkt (t₂) mit einer Standardabweichung (σ₁, σ₂) und/oder Differenz (ΔT₁, ΔT₂) zu einem früheren Zeitpunkt (t₁) verglichen werden bzw. wird, und festgestellt wird, dass es sich um ein temperaturempfindliches Gargut handelt, wenn sich die Standardabweichung (σ₁, σ₂) und/oder die Differenz (ΔT₁, ΔT₂) vergrößert haben bzw. hat.

9. Verfahren nach Anspruch 7 oder 8, **dadurch gekennzeichnet, dass** festgestellt wird, dass es sich um ein temperaturempfindliches Gargut handelt, wenn die Steigung (s₁) des Temperaturverlaufs an der ersten Stelle größer als die Steigung (s₄) des Temperaturverlaufs an der zweiten Stelle ist, insbesondere um mindestens einen bestimmten Betrag.

10. Verfahren nach einem der Ansprüche 7 bis 9, **dadurch gekennzeichnet, dass** die erste Stelle an einer Begrenzung des Garvolumens (14), insbesondere am Boden (22) des Garbehälters (12) liegt, und die zweite Stelle im Inneren des Garvolumens (14) liegt, insbesondere an der Oberfläche des Gargutes (G).

11. Verfahren nach einem der Ansprüche 4 bis 10, **dadurch gekennzeichnet, dass** anhand der erfassten Temperaturwerte eine Kurve der Temperatur des Garguts (G) an der wenigstens einen Stelle bestimmt wird, die insbesondere den empfindlichkeitsrelevanten Parameter darstellt.

12. Verfahren nach einem der Ansprüche 4 bis 10, **dadurch gekennzeichnet, dass** anhand der erfassten Temperaturwerte eine Kurve der Temperatur des Garguts (G) an der wenigstens einen Stelle bestimmt wird, wobei die Anzahl der Extremwerte der Kurve pro Zeitintervall ermittelt wird, wobei festgestellt wird, dass es sich um ein temperaturempfindliches Gargut (G) handelt, wenn die Anzahl der Extremwerte einen vorbestimmt Wert überschreitet.

13. Verfahren nach einem der vorhergehenden Ansprüche, **dadurch gekennzeichnet, dass** der wenigstens eine vorbestimmte Schwellwert eine Differenz, eine Anzahl an Extremwerten pro Zeitintervall, eine Steigung, eine Referenzkurve und/oder eine Referenztemperatur ist, insbesondere wobei der wenigstens eine vorbestimmte Schwellwert anhand wenigstens einer Messung an einer bekannten Menge eines bekannten Garguts, insbesondere Wasser, im Garbehälter ermittelt wurde.

14. Gargerät mit einem Garbehälter (12) mit einem Garvolumen (14), insbesondere einem wannenförmigen Garbehälter (12), einer Heizvorrichtung (13), die in Kontakt mit dem Garbehälter (12) steht, wenigstens einem Temperatursensor (24, 26) und einer Steuereinheit (32),
**gekennzeichnet dadurch, dass**
die Steuereinheit (32) zur Durchführung eines Verfahren gemäß einem der vorhergehenden Ansprüche eingerichtet ist, insbesondere wobei das Gargerät (10) mehrere Temperatursensoren (24, 26) im Inneren und/oder an der Begrenzung des Garvolumens (14) aufweist, die übereinander und beabstandet voneinander angeordnet sind und/oder insbesondere wobei das Gargerät (10) einen Sensor (34, 36; 40; 44; 46) aufweist, der zur Erfassung des empfindlichkeitsrelevanten Parameters eingerichtet ist, besonders bevorzugt einen Infrarottemperatursensor (36).

## Claims

1. A method of determining the temperature sensitivity of a product to be cooked (G) in a cooking container (12) having a cooking volume (14), in particular in a trough-shaped cooking container (12), comprising the following steps:
a) determining at least one sensitivity-relevant parameter of the product to be cooked (G), the at least one sensitivity-relevant parameter being the temperature, the temperature profile, the slope of the temperature profile, the light transmission, in particular for infrared light, the color, the refractive index, the sound attenuation, in particular for ultrasound, the dielectric constant, the density and/or the viscosity of the product to be cooked, **characterized by** the following method steps:
b) comparing the at least one sensitivity-relevant parameter with at least one predetermined threshold value;
c) determining the temperature sensitivity of the product to be cooked (G) on the basis of the result of the comparison; and
d) determining whether or not a temperature-sensitive product to be cooked (G) is involved,
wherein a temperature-sensitive product to be cooked is understood to be milk, thickened gravies, soups, stews or the like in which, due to a higher viscosity or solid constituents, a mixing and thus the heat transport by convection is limited in contrast to water.

2. The method according to claim 1, **characterized in that** at least one measure is initiated if it has been determined that a temperature-sensitive product to be cooked (G) is involved.

3. The method according to claim 2, **characterized in that**, as a measure, a notice is issued to the user, a stirrer in the cooking container (12) is activated, and/or the control of the heating device (13) is changed as a function of the temperature sensitivity determined, in particular wherein for changing the control of the heating device (13), the set temperature of the heating device (13) and/or of the bottom (22) of the cooking container (12) is limited to a maximum value.

4. The method according to any of the preceding claims, **characterized in that** the method comprises the following steps:
a) repeatedly acquiring temperature values of the product to be cooked (G) introduced into the cooking volume (14) at at least one place of the cooking volume;
b) determining the at least one sensitivity-relevant parameter on the basis of the temperature values acquired, the at least one sensitivity-relevant parameter being the temperature, the temperature profile or the slope of the temperature profile, and the sensitivity-relevant parameter containing information about the time profile of the temperature of the product to be cooked (G);
c) comparing the at least one sensitivity-relevant parameter with a predetermined threshold value or a further sensitivity-relevant parameter determined; and
d) determining the temperature sensitivity of the product to be cooked (G) on the basis of the result of the comparison.

5. The method according to claim 4, **characterized in that** the sensitivity-relevant parameter is the temperature and/or the slope (s₁, s₂, s₃) of the temperature profile (V₁, V₂, V₃) at the at least one place, of the product to be cooked.

6. The method according to claim 5, **characterized in that** the slope (s₁, s₂, s₃) is compared with the threshold value, and
- if the acquired temperature values were acquired in the interior of the cooking volume, it is determined that a temperature-sensitive product to be cooked (G) is involved if the slope (s₁, s₂, s₃) is below the threshold value;
- if the acquired temperature values were acquired at a boundary of the cooking volume (14), in particular at the bottom (22) of the cooking container, it is determined that a temperature-sensitive product to be cooked (G) is involved if the slope (s₁, s₂, s₃) is above the threshold value, and/or
- it is determined that a temperature-sensitive product to be cooked (G) is involved if the slope (s₁, s₂, s₃) is near zero for a particular period of time, although the desired target temperature (T_{z}) of the product to be cooked (G) has not yet been reached.

7. The method according to any of claims 4 to 6, **characterized in that** temperature values of the product to be cooked (G) are repeatedly acquired at at least a first place of the cooking volume (14) and a second place of the cooking volume (14), the first place in the cooking container (12) being closer to the bottom (22) of the cooking container (12) than the second place, in particular wherein the standard deviation (σ₁, σ₂) and/or the difference (ΔT1, ΔT2) of the temperature values acquired at this point in time at at least the first place and the second place is/are formed for at least one point in time at which the temperature values were acquired, the standard deviation (σ1, σ2) and/or the difference (ΔT1, ΔT2) representing the sensitivity-relevant parameter.

8. The method according to claim 7, **characterized in that** the standard deviation (σ1, σ2) and/or the difference (ΔT1, ΔT2) at a point in time (t2) is/are compared with a standard deviation (σ1, σ2) and/or a difference (ΔT1, ΔT2) at an earlier point in time (t1) and it is determined that a temperature-sensitive product to be cooked is involved if the standard deviation (σ1, σ2) and/or the difference (ΔT1, ΔT2) has/have increased.

9. The method according to claim 7 or 8, **characterized in that** it is determined that a temperature-sensitive product to be cooked is involved if the slope (s1) of the temperature profile at the first place is greater than the slope (s4) of the temperature profile at the second place, in particular by at least a specific amount.

10. The method according to any of claims 7 to 9, **characterized in that** the first place is located at a boundary of the cooking volume (14), in particular at the bottom (22) of the cooking container (12), and the second place is located in the interior of the cooking volume (14), in particular at the surface of the product to be cooked (G).

11. The method according to any of claims 4 to 10, **characterized in that** on the basis of the temperature values acquired, a curve of the temperature of the product to be cooked (G) at the at least one place is determined, which in particular represents the sensitivity-relevant parameter.

12. The method according to any of claims 4 to 10, **characterized in that** a curve of the temperature of the product to be cooked (G) at the at least one place is determined on the basis of the temperature values acquired, wherein the number of extreme values of the curve per time interval is determined, wherein it is determined that a temperature-sensitive product to be cooked (G) is involved if the number of extreme values exceeds a predetermined value.

13. The method according to any of the preceding claims, **characterized in that** the at least one predetermined threshold value is a difference, a number of extreme values per time interval, a slope, a reference curve and/or a reference temperature, in particular wherein the at least one predetermined threshold value has been determined on the basis of at least one measurement on a known quantity of a known product to be cooked or boiled, in particular water, in the cooking container.

14. A cooking device comprising a cooking container (12) having a cooking volume (14), in particular a trough-shaped cooking container (12), a heating device (13) which is in contact with the cooking container (12), at least one temperature sensor (24, 26), and a control unit (32), **characterized in that**
the control unit (32) is configured to carry out a method according to any of the preceding claims, in particular wherein the cooking device (10) includes a plurality of temperature sensors (24, 26) in the interior and/or at the boundary of the cooking volume (14) which are arranged one above the other and so as to be spaced apart from one another, and/or in particular wherein the cooking device (10) includes a sensor (34, 36; 40; 44; 46) which is configured to detect the sensitivity-relevant parameter, particularly preferably an infrared temperature sensor (36).

## Revendications

1. Procédé de détermination de la sensibilité à la température d'un produit à cuire (G) dans un récipient de cuisson (12) présentant un volume de cuisson (14), en particulier dans un récipient de cuisson (12) en forme de cuve, comprenant les étapes suivantes :
a) la détermination d'au moins un paramètre du produit à cuire (G) influençant la sensibilité, ledit au moins un paramètre influençant la sensibilité étant la température, l'évolution de la température, la pente de l'évolution de la température, la transmission lumineuse, notamment pour la lumière infrarouge, la couleur, l'indice de réfraction, l'atténuation des sons, notamment pour les ultrasons, la constante diélectrique, la densité et/ou la viscosité du produit à cuire, **caractérisé par** les étapes de procédé suivantes :
b) la comparaison dudit au moins un paramètre influençant la sensibilité avec au moins une valeur seuil prédéterminée,
c) la détermination de la sensibilité à la température du produit à cuire (G) sur la base du résultat de la comparaison, et
d) la détermination s'il s'agit ou non d'un produit à cuire (G) sensible à la température,
du lait, des sauces liées, des soupes, des potées ou similaire étant entendus par un produit à cuire sensible à la température, dans lesquels un mélange et ainsi le transport de chaleur par convection est restreint contrairement à de l'eau en raison d'une viscosité plus élevée ou d'ingrédients solides.

2. Procédé selon la revendication 1, **caractérisé en ce qu'**au moins une mesure est déclenchée s'il est déterminé qu'il s'agit d'un produit à cuire (G) sensible à la température.

3. Procédé selon la revendication 2, **caractérisé en ce qu'**en tant que mesure, une indication est sortie pour l'utilisateur, un agitateur dans le récipient de cuisson (12) est activé et/ou la commande du dispositif de chauffage (13) est modifiée en fonction de la sensibilité à la température déterminée, la température désirée du dispositif de chauffage (13) et/ou du fond (22) du récipient de cuisson (12) étant notamment limitée à une valeur maximale pour modifier la commande du dispositif de chauffage (13).

4. Procédé selon l'une des revendications précédentes, **caractérisé en ce que** le procédé comprend les étapes suivantes :
a) la saisie répétée de valeurs de température du produit à cuire (G) introduit dans le volume de cuisson (14) à au moins un point du volume de cuisson,
b) la détermination dudit au moins un paramètre influençant la sensibilité sur la base des valeurs de température saisies, ledit au moins un paramètre influençant la sensibilité étant la température, l'évolution de la température ou la pente de l'évolution de la température, et le paramètre influençant la sensibilité contenant des informations concernant l'évolution de la température du produit à cuire (G) dans le temps,
c) la comparaison dudit au moins paramètre influençant la sensibilité avec une valeur seuil prédéterminée ou un autre paramètre influençant la sensibilité déterminé, et
d) la détermination de la sensibilité à la température du produit à cuire (G) sur la base du résultat de la comparaison.

5. Procédé selon la revendication 4, **caractérisé en ce que** le paramètre influençant la sensibilité est la température et/ou la pente (s₁, s₂, s₃) de l'évolution de la température (V₁, V₂, V₃) du produit à cuire audit au moins un point.

6. Procédé selon la revendication 5, **caractérisé en ce que** la pente (s₁, s₂, s₃) est comparée avec la valeur seuil, et **en ce que**
- si les valeurs de température saisies ont été saisies à l'intérieur du volume de cuisson, il est déterminé qu'il s'agit d'un produit à cuire (G) sensible à la température lorsque la pente (s₁, s₂, s₃) est inférieure à la valeur seuil,
- si les valeurs de température saisies ont été saisies à une limite du volume de cuisson (14), notamment au fond (22) du récipient de cuisson, il est déterminé qu'il s'agit d'un produit à cuire (G) sensible à la température lorsque la pente (s₁, s₂, s₃) est supérieure à la valeur seuil, et/ou
- il est déterminé qu'il s'agit d'un produit à cuire (G) sensible à la température, lorsque la pente (s₁, s₂, s₃) est proche de zéro pour une période déterminée, bien que la température cible désirée (T_{z}) du produit à cuire (G) n'ait pas encore été atteinte.

7. Procédé selon l'une des revendications 4 à 6, **caractérisé en ce que** des valeurs de température du produit à cuire (G) sont saisies de manière répétée à au moins un premier endroit du volume de cuisson (14) et un deuxième endroit du volume de cuisson (14), le premier endroit dans le récipient de cuisson (12) se trouvant plus près du fond (22) du récipient de cuisson (12) que le deuxième endroit, dans lequel notamment pour au moins un moment auquel les valeurs de température on été saisies, l'écart type (σ₁, σ₂) et/ou la différence (ΔT₁, ΔT₂) des valeurs de température saisies à ce moment au moins au premier endroit et au deuxième endroit sont/est établi(s), l'écart type (σ₁, σ₂) et/ou la différence (ΔT₁, ΔT₂) représentant le paramètre influençant la sensibilité.

8. Procédé selon la revendication 7, **caractérisé en ce que** l'écart type (σ₁, σ₂) et/ou la différence (ΔT₁, ΔT₂) à un moment (t2) sont/est comparé(s) avec un écart type (σ₁, σ₂) et/ou une différence (ΔT₁, ΔT₂) à un moment antérieur (t1), et **en ce qu'**il est déterminé qu'il s'agit d'un produit à cuire sensible à la température lorsque l'écart type (σ₁, σ₂) et/ou la différence (ΔT₁, ΔT₂) ont/a augmenté(s).

9. Procédé selon la revendication 7 ou 8, **caractérisé en ce qu'**il est déterminé qu'il s'agit d'un produit à cuire sensible à la température lorsque la pente (s₁) de l'évolution de la température au premier endroit est supérieure à la pente (s₄) de l'évolution de la température au deuxième endroit, en particulier d'au moins une grandeur déterminée.

10. Procédé selon l'une des revendications 7 à 9, **caractérisé en ce que** le premier endroit se trouve à une limite du volume de cuisson (14), en particulier au fond (22) du récipient de cuisson (12), et **en ce que** le deuxième endroit se trouve à l'intérieur du volume de cuisson (14), en particulier sur la surface du produit à cuire (G).

11. Procédé selon l'une des revendications 4 à 10, **caractérisé en ce qu'**une courbe de la température du produit à cuire (G) est déterminée, sur la base des valeurs de température saisies, audit au moins un endroit, représentant notamment le paramètre influençant la sensibilité.

12. Procédé selon l'une des revendications 4 à 10, **caractérisé en ce qu'**une courbe de la température du produit à cuire (G) est déterminée audit au moins un endroit sur la base des valeurs de température saisies, le nombre de valeurs extrêmes de la courbe par intervalle de temps étant détecté, dans lequel il est déterminé qu'il s'agit d'un produit à cuire (G) sensible à la température lorsque le nombre de valeurs extrêmes dépasse une valeur prédéterminée.

13. Procédé selon l'une des revendications précédentes, **caractérisé en ce que** ladite au moins une valeur seuil prédéterminée est une différence, un nombre de valeurs extrêmes par intervalle de temps, une pente, une courbe de référence et/ou une température de référence, ladite au moins une valeur seuil prédéterminée ayant en particulier été détectée sur la base d'au moins une mesure sur une quantité connue d'un produit à cuire connu, en particulier de l'eau, dans le récipient de cuisson.

14. Appareil de cuisson comprenant un récipient de cuisson (12) présentant un volume de cuisson (14), en particulier un récipient de cuisson (12) en forme de cuve, un dispositif de chauffage (13) en contact avec le récipient de cuisson (12), au moins un capteur de température (24, 26) et une unité de commande (32), **caractérisé en ce que** l'unité de commande (32) est aménagée pour la réalisation d'un procédé selon l'une des revendications précédentes, l'appareil de cuisson (10) présentant en particulier une pluralité de capteurs de température (24, 26) à l'intérieur et/ou à la limite du volume de cuisson (14), lesquels sont agencés les uns au dessus des autres et en éloignement les uns des autres, et/ou l'appareil de cuisson (10) présentant en particulier un capteur (34, 36 ; 40 ; 44 ; 46) aménagé pour la saisie du paramètre influençant la sensibilité, de manière particulièrement préférée un capteur de température à infrarouge (36).
